# EUROPÄISCHE PATENTSCHRIFT

(11) **EP 3 360 145 B1**
(45) Veröffentlichungstag und Bekanntmachung des Hinweises auf die Patenterteilung: **27.10.2021**
(21) Anmeldenummer: 16791535.4
(22) Anmeldetag: 18.10.2016
(51) Int. Cl.: H01Q 7/08, H01Q 1/32, H01F 3/08, H01F 17/04, H01F 27/26, H01F 27/32

(54) **STABFÖRMIGES INDUKTIVBAUTEIL**
BAR-SHAPED INDUCTIVE COMPONENT
COMPOSANT INDUCTIF EN FORME DE BARREAU

(30) Priorität: 23.12.2015 DE 202015107067 U
(43) Veröffentlichungstag der Anmeldung: 15.08.2018
(73) Patentinhaber: InTiCa Systems AG, 94032 Passau (DE)
(72) Erfinder: SICKLINGER, Thomas, 94107 Untergriesbach (DE); ANETSEDER, Thomas, 94136 Thyrnau (DE)
(74) Vertreter: Wolf, Gerhard
(86) Internationale Anmeldenummer: PCT/EP2016/074968
(87) Internationale Veröffentlichungsnummer: WO 2017/108227

(56) Entgegenhaltungen:
- DE-A1- 3 919 976
- DE-U1-202007 001 542
- US-A1- 2002 122 011
- US-A1- 2004 252 068

## Beschreibung

Die Erfindung betrifft ein stabförmiges Induktivbauteil mit einem Kern aus magnetischem Material und einem Halteelement für den Kern nach dem Oberbegriff des Anspruchs 1.

Derartige Induktivbauteile werden beispielsweise als Stabantennen mit einem Ferritkern zum kontaktlosen Informations- und Signalaustausch verwendet und verstärkt bis zu einer Länge von 100 mm eingesetzt, beispielsweise in Kraftfahrzeugen mit KeylessGo-Systemen. Ziel der Erstausrüster ist es dabei, die Anzahl der Antennen im aktuellen System aus Kostengründen so gering wie möglich zu halten und gleichzeitig die Kommunikationsfähigkeit des Automobils mit dem Zutrittssystem in der Reichweite zu erhöhen. Durch eine Verdoppelung der Antennenlänge kann man auch eine 100%ige Erhöhung der Reichweite erzielen, während eine Flächenverdopplung nur etwa 10% Reichweitenerhöhung bringt.

Auf diesem Hintergrund ist es wünschenswert, stabförmige Induktivbauteile, insbesondere Ferritantennen mit einer möglichst großen Länge von beispielsweise 300 mm zur Verfügung zu stellen. Die Schwierigkeit besteht jedoch darin, dass zusammenhängende Ferritkerne in so großen Längen technisch nur schwer zu fertigen sind und hohe Kosten bei der Herstellung verursachen.

Es ist daher versucht worden, Ferritstabantennen mit aneinandergereihten Ferritkernen runden oder eckigen Querschnitts zu bauen. Hierbei besteht jedoch das Problem eines zu großen Luftspalts zwischen den aneinander gereihten Einzelkernen, verursacht durch Fertigungstoleranzen und Brüchen im Kernsystem, wodurch sich die Reichweite der Stabantenne sehr stark reduziert, beispielsweise bei der Kommunikation mit dem Fahrzeugschlüssel.

Aus US 2002/0122011 A1 ist eine Stabantenne bekannt, die aus stumpf aneinander gereihten Einzelkernen besteht, die an einer Seite durch ein elastisches Band miteinander verbunden sind.

In DE 10 2013 222 435 A1 ist ein induktives Bauelement beschrieben und dargestellt, das aus wenigstens zwei stabförmigen Magnetkernelementen zusammengesetzt ist, deren Enden stumpf aneinander stoßen sind. Dabei ist ein Ende sphärisch ausgebildet und greift in eine zylindrische Ausnehmung des Endes des anliegenden Magnetkernelementes ein.

Die Druckschrift DE 20 2007 001 542 U1 offenbart eine Antenne mit einem länglichen Spulenkörper, auf dem eine Spulenwicklung aufgebracht ist. Der Spulenkörper umfasst mehrere stabförmig ausgebildete Ferritkerne, die parallel zueinander angeordnet sind und umfangsseitig aneinander anliegen.

Die Druckschrift US 2004/0252068 A1 offenbart eine Antenne mit mehreren Ferritkernen, die in zwei Lagen versetzt zueinander angeordnet sind.

Der Erfindung liegt die Aufgabe zugrunde, ein Induktivbauteil der eingangs umrissenen Bauart so auszubilden, dass trotz einer merklichen Längenvergrößerung die Stabilität des stabförmigen Bauteils gewährleistet bleibt.

Die Lösung dieser Aufgabe ergibt sich aus den Merkmalen des Anspruchs 1. Danach ist der Kern in eine Reihe von Einzelkernen unterteilt, die mittels des Halteelementes relativ zueinander so fixiert sind, dass sich ihre aneinander angrenzenden Enden überlappen und in mindestens zwei Lagen versetzt zueinander angeordnet sind. Durch diese Überlappung der Einzelkerne nach dem Mauersteinprinzip ist es möglich, beispielsweise Antennen mit einer Länge von über 100 mm und mehr herzustellen, ohne dass die Stabilität darunter leidet, weil die Einzelkerne nicht nur in der Länge, sondern auch in der Höhe geschachtelt werden. Die Geometrie des Halteelementes, im Fall einer Stabantenne ein vorzugsweise als Kunststoffspritzteil ausgebildeter Spulenkörper, wird entsprechend angepasst.

Die Überlappung der Einzelkerne entspricht dabei in vorteilhafter Weise wenigstens der halben Fläche der Stirnseite der Einzelkerne, so dass nicht nur die Stabilität in Längsrichtung erreicht wird, sondern auch der notwendige magnetische Schluss im Bereich der Überlappung. Durch die dabei erzielte Verbundfläche wird eine mögliche Luftstrecke zwischen zwei aufeinander folgenden Einzelkernen abgefangen.

Die Einzelkerne können im Bereich der Überlappung reibschlüssig aneinander liegen, oder sie können miteinander verklebt werden. Durch eine Verklebung wird der Verbund der Einzelkerne untereinander verbessert, wobei jedoch dabei die Herstellungskosten erhöht werden. Der Vorteil der nicht geklebten Verbundstellen besteht in einer höheren Biegsamkeit des gesamten Bauteils und der kostengünstigen Herstellung.

Die Erfindung ist nachstehend an einem Ausführungsbeispiel erläutert, das in den Zeichnungen dargestellt ist. Es zeigen:
Figur 1 die schematische Ansicht eines Induktivbauteils gemäß der Erfindung am Beispiel einer Ferritantenne,
Figur 2 die Ansicht eines Einzelkerns,
Figur 3 in einer Variante das in Figur 1 verwendete Oberteil für das als Spulenkörper ausgebildete Halteelement,
Figur 4 das Unterteil des Halteelementes der Figur 3,
Figur 5 die Ansicht einer in einem Gehäuse untergebrachten Ferritantenne gemäß der Erfindung und
Figur 6 die Unteransicht der Ferritantenne der Figur 5.

In den Figuren 1 und 2 sowie 3 und 4 sind schematisch zwei Varianten für den möglichen Aufbau eines stabförmigen Induktivbauteils 10 gemäß der Erfindung dargestellt, das gemäß den Figuren 5 und 6 als LF-Ferritantenne 11 für Frequenzbereiche in der Größenordnung von 120 bis 130 kHz oder 14 bis 25 kHz verwendet werden kann.

Das Induktivbauteil 10 hat einen Kern aus magnetischem Material, im Allgemeinen Ferrit, und ein Halteelement 12 für den Kern, das als Spulenkörper 13 ausgebildet ist und als einstückiges Kunststoffspritzteil z. B. aus PA hergestellt sein kann.

In das Halteelement 12 sind quaderförmige Aussparungen 14 eingearbeitet, die auf der nicht gezeigten Rückseite geschlossen sind und sich über die Breite des Spulenkörpers 13 erstrecken, dessen Länge 100 mm oder mehr betragen kann. Im Beispiel der Figuren 3 und 4 ist der Spulenkörper 13 in einer mittleren Ebene geteilt und bildet dadurch ein Unterteil 16 und ein Oberteil 18, die beide fest miteinander verbunden werden und eine Rückwand 34 haben, so dass jede Aussparung 14 auf der der Rückseite gegenüberliegenden Seite offen ist, wodurch Einschuböffnungen für die hier quaderförmigen Einzelkerne 20 gebildet werden.

In jede Aussparung 14 ist ein hier aus Ferrit bestehender Einzelkern 20 eingesetzt, wobei die Anordnung der Aussparungen 14 in Längsrichtung des Spulenkörpers 13 einen mauersteinähnlichen Verbund der Einzelkerne 20 herstellt, bei dem sich die aneinander angrenzenden Enden 22 der Einzelkerne 20 überlappen. Die quaderförmigen Einzelkerne 20 - andere Formen, beispielsweise mit trapezförmigen oder rautenförmigen Querschnitten sind möglich - überlappen sich auf einer Fläche, die mindestens der halben Fläche der Stirnseite 24 jedes Einzelkerns 20 entspricht. Die Aussparungen 14, in die die Einzelkerne 20 eingesetzt sind, dienen gleichzeitig auch als Abstandshalter zwischen den Einzelkernen 20.

Figur 1 zeigt, dass der Spulenkörper 13 an einer Stirnseite durch einen Deckel 32 geschlossen ist, der einstückig mit dem Spulenkörper 13 gespritzt sein kann. Im Beispiel der Figur 1 besteht der gesamte Ferritkern aus sechs Einzelkernen 20 mit einer Länge von etwa 80 mm, einer Breite von 13 mm und einer Höhe von 3 mm.

Die Einzelkerne 20 können auch in mehr als zwei Lagen versetzt zueinander angeordnet sein.

In Figur 1 ist angedeutet, dass der gesamte Spulenkörper 13 zur Herstellung des Induktivbauteils 10 in bekannter Weise bewickelt ist, beispielsweise mit etwa 50 Windungen eines bandförmigen Kupferflachdrahtes 26. Die beiden Enden des Wickeldrahtes 26 sind in bekannter Weise mit jeweils einem Pin 28 verbunden, durch den die in den Figuren 5 und 6 angedeutete Steckerkontur 30 gebildet wird.

Aus den Figuren 5 und 6 geht hervor, dass der Spulenkörper 13 der Ferritantenne 11 in einem Gehäuse 38 untergebracht ist, das zwei Anschraublaschen 36 hat, die sowohl eine horizontale (vgl. Figur 1) als auch eine vertikale Ausrichtung ermöglichen. Bei einer vertikalen Bauweise wird gegenüber einem horizontalen Einbau die Flexibilität des Aufbaus verbessert, da Kernspalte verhindert werden. Bei einer vertikalen Druckbelastung von oben bleibt der Kontakt der reibschlüssig aneinanderliegenden Enden 22 erhalten; diese könnten sich bei einer horizontalen Bauweise bei möglichen Biegebeanspruchungen öffnen.

## Patentansprüche

1. Stabförmiges Induktivbauteil mit einem Kern aus magnetischem Material und einem Halteelement (12), das als Spulenkörper (13) ausgeführt ist, für den Kern, der in eine Reihe von Einzelkernen (20) unterteilt ist, die mittels des Halteelements (12) relativ zueinander so angeordnet und fixiert sind, dass sich ihre aneinander angrenzenden Enden (22) überlappen, wobei die Einzelkerne (20) in mindestens zwei Lagen versetzt zueinander angeordnet sind.

2. Induktivbauteil nach Anspruch 1, wobei die Einzelkerne (20) quaderförmig oder im Querschnitt trapez- oder rautenförmig ausgebildet sind, wobei die Überlappung der Einzelkerne (20) mindestens der halben Fläche der Stirnseite (24) der Einzelkerne entspricht.

3. Induktivbauteil nach Anspruch 1 oder 2, wobei die Einzelkerne (20) im Bereich ihrer Überlappung aneinander fixiert sind.

4. Induktivbauteil nach einem der vorhergehenden Ansprüche, wobei das Halteelement (12) aus einem als Kunststoffspritzteil ausgeführten Spulenkörper (13) besteht, der der Form Einzelkerne (20) entsprechende Aussparungen (14) hat, in die die Einzelkerne (20) eingesetzt sind.

5. Induktivbauteil nach Anspruch 4, wobei die Aussparungen (14) Einschuböffnungen für die Einzelkerne (20) haben, während sie auf der den Einschuböffnungen gegenüberliegenden Rückseite geschlossen sind.

6. Induktivbauteil nach Anspruch 4 oder 5, wobei das Kunststoffspritzteil des Spulenkörpers (13) aus einem Unterteil (16) und einem damit fest verbundenen Oberteil (18) besteht, die fest miteinander verbunden sind.

7. Induktivbauteil nach einem der vorhergehenden Ansprüche, wobei der Spulenkörper (13) bewickelt ist.

8. Induktivbauteil nach einem der vorhergehenden Ansprüche, wobei die Länge des Spulenkörpers (13) wenigstens 100 mm beträgt.

## Claims

1. A bar-shaped inductive component comprising a core made of magnetic material and a mounting element (12) formed as a coil body (13) for the core, the core being divided into a series of individual cores (20) which are arranged and fixed relative to one another by means of said mounting element (12) so that ends (22) of the individual cores adjoining one another overlap, wherein said individual cores (20) are arranged offset with respect to one another in at least two layers.

2. The inductive component according to claim 1, wherein said individual cores (20) are formed in a cuboid shape or trapezoidal or rhomboid in cross-section, wherein the overlap of said individual cores (20) equals at least half an area of a front side (24) of the individual cores.

3. The inductive component according to claim 1 or 2, wherein said individual cores (20) are fixed to one another in the area of their overlap.

4. The inductive component according to one of the preceding claims, wherein said mounting element (12) comprises a coil body (13) made as an injection-molded plastic part, said coil body (13) having recesses (14) which correspond to the shape of said individual cores (20) and into which said individual cores (20) are inserted.

5. The inductive component according to claim 4, wherein said recesses (14) have insertion openings for said individual cores (20) while being closed on a rear side opposite the insertion openings.

6. The inductive component according to claim 4 or 5, wherein the injection-molded plastic part of said coil body (13) consists of a bottom part (16) and a top part (18) which are fixedly connected to one another.

7. The inductive component according to one of the preceding claims, wherein said coil body (13) is wrapped.

8. The inductive component according to one of the preceding claims, wherein the length of said coil body (13) is at least 100 mm.

## Revendications

1. Composant inductif en forme de tige ayant un noyau en matériau magnétique et un élément de maintien (12) réalisé sous forme de corps de bobine (13) pour le noyau, qui est subdivisé en une série de noyaux individuels (20) disposés et fixés les uns par rapport aux autres au moyen de l'élément de maintien (12) de telle sorte que leurs extrémités (22) adjacentes les unes aux autres se chevauchent,
dans lequel les noyaux individuels (20) sont disposés en au moins deux couches décalées l'une par rapport à l'autre.

2. Composant inductif selon la revendication 1,
dans lequel les noyaux individuels (20) sont réalisés en forme parallélépipédique ou avec une section transversale trapézoïdale ou en forme de losange, le chevauchement des noyaux individuels (20) correspondant au moins à la moitié de la surface de la face frontale (24) des noyaux individuels.

3. Composant inductif selon la revendication 1 ou 2,
dans lequel les noyaux individuels (20) sont fixés les uns aux autres dans la zone de leur chevauchement.

4. Composant inductif selon l'une des revendications précédentes,
dans lequel l'élément de maintien (12) est constitué d'un corps de bobine (13) qui est réalisé sous forme de pièce moulée par injection en matière plastique et qui présente des évidements (14) qui correspondent à la forme des noyaux individuels (20) et dans lesquels les noyaux individuels (20) sont insérés.

5. Composant inductif selon la revendication 4,
dans lequel les évidements (14) présentent des ouvertures d'insertion pour les noyaux individuels (20), tandis qu'ils sont fermés sur le côté arrière opposé aux ouvertures d'insertion.

6. Composant inductif selon la revendication 4 ou 5,
dans lequel la pièce moulée par injection en matière plastique du corps de bobine (13) est constituée d'une partie inférieure (16) et d'une partie supérieure (18) reliée solidairement à celle-ci, qui sont reliées solidairement l'une à l'autre.

7. Composant inductif selon l'une des revendications précédentes,
dans lequel le corps de bobine (13) est pourvu d'un enroulement.

8. Composant inductif selon l'une des revendications précédentes,
dans lequel la longueur du corps de bobine (13) est d'au moins 100 mm.
